# EUROPÄISCHE PATENTSCHRIFT

(11) **EP 0 619 212 B1**
(45) Veröffentlichungstag und Bekanntmachung des Hinweises auf die Patenterteilung: **14.05.1997**
(21) Anmeldenummer: 94104993.4
(22) Anmeldetag: 30.03.1994
(51) Int. Cl.: B61F 5/24, B61F 5/22

(54) **Wankstütze für Schienenfahrzeuge**
Anti-roll device for railway vehicles
Dispositif antiroulis pour véhicules ferroviaires

(30) Priorität: 07.04.1993 DE 4311521
(43) Veröffentlichungstag der Anmeldung: 12.10.1994
(73) Patentinhaber: Waggonfabrik Talbot GmbH & Co.KG, 52070 Aachen (DE)
(72) Erfinder: Düsing, Manfred, Dipl.-Ing., D-52070 Aachen (DE); Lü, Yuan, Dr.-Ing., D-52072 Aachen (DE); Jakob, Jürgen, Dipl.-Ing., D-52072 Aachen (DE)

(56) Entgegenhaltungen:
- WO-A-82/00120
- FR-A- 1 535 473
- FR-A- 2 232 478
- FR-A- 2 434 739
- FR-A- 2 459 168

## Beschreibung

Die Erfindung bezieht sich auf eine Wankstütze für Schienenfahrzeuge mit den Merkmalen des Oberbegriffs des Patentanspruchs 1.

Im normalen Fahrbetrieb von Schienenfahrzeugen sind durch einseitiges Einfedern, insbesondere durch Fliehkraftwirkung bei Bogenfahrt, verursachte Drehbewegungen eines Wagenkastens um seine Längsachse ("Wanken") unerwünscht und werden nach Möglichkeit unterdrückt.
In DE-Z "o + p / Ölhydraulik und Pneumatik" 36 (1992), Nr. 10, Seiten 638 ff. sowie in der DE-C-40 05 767 wird ein Ausführungsbeispiel einer Wankstabilisierung für Fahrzeuge mit den Gattungsmerkmalen beschrieben, bei dem zwei in einem Fahrgestell um in Fahrtrichtung liegende Achsen schwenkbar gelagerte zweiarmige Wippen quer zur Fahrtrichtung angeordnet sind, die in der Fahrzeugquermitte über eine Stange, eine Feder oder ein hydraulisches Kolben-Arbeitselement gelenkig miteinander und an den Fahrzeugaußenseiten jeweils einzeln über pendelnde längsstarre Verbindungsstücke mit dem Wagenkasten gekuppelt sind.

In dem zitierten Zeitschriftenartikel wird auch eine andere Anordnung beschrieben, bei der anstelle einer mechanischen Wankstütze der vorerwähnten Art parallel zu den Luftfedern zwischen den Antriebsgestellen (Linearmotoren) und dem Wagenkasten paarweise hydraulische Gleichgang-Hubzylinder vorgesehen sind, deren je zwei Arbeitskammern kreuzweise miteinander kommunizieren. Prinzipbedingt können nur gleichflächige Hubzylinder verwendet werden, die wegen ihrer beidseitigen Kolbenstangen viel Bauraum beanspruchen.

Bei eventuellen Lecks des hydraulischen Systems wird diese Wankstütze ohne weitere Maßnahmen unwirksam; sie könnte aber andererseits auch zu einer aktiven Neigungssteuerung ausgebaut werden, indem ein gesteuertes Überströmen von Hydraulikfluid zwischen den beiden normalerweise getrennten Zylinderseiten bzw. Druckkreisen ermöglicht wird.

In Rad-Schiene-Fahrzeugen wird die Wankstütze meist in Gestalt eines quer zur Fahrtrichtung angeordneten Torsionsstabs im Fahrwerk oder am Wagenkasten schwenkbar gelagert. Dieser Aufbau ist gegenüber dem eingangs erörterten mit zwei Wippen weniger aufwendig. In der EP-B-0 358 143 wird ein direkt an konventionellen Wankstützen anzulenkender hydraulischer Schwingdämpfer beschrieben, der vertikale Schwingungen der Sekundärfederung dämpft.

Zum Erhöhen des Fahrkomforts für Reisende während des Durchfahrens von kurvenreichen Streckenabschnitten wurden aktive Querneigesteuerungen entwickelt, die durch gute Kompensation von Querbeschleunigungen zusätzlich zu den vorhandenen Gleisüberhöhungen höhere Reisegeschwindigkeiten bei gutem Komfort zulassen. Bei einer Einrichtung dieser Art (DE-A-37 13 615) ist ein Wagenkasten über Luftfedern direkt auf einem Fahrgestell abgestützt, während er parallel zu den Luftfedern über längsstarre Pendelstützen an einem zusätzlichen Zwischenträger aufgehängt ist, der sich seinerseits über eine Torsionsstab-Wankstütze am Fahrgestell abstützt. Über einen einzelnen steuerbaren Antrieb ist eine Neigung des Wagenkastens gegenüber dem Zwischenträger erzwingbar. In die Geometrie der Wankstütze wird bei der Aktivierung dieser Antriebs-Anordnung nicht eingegriffen.

Die Erfindung hat die Aufgabe, ausgehend von dem eingangs genannten Stand der Technik eine für den nachträglichen Einbau in ein vorhandenes konventionelles Rad-Schiene-Fahrwerk besonders geeignete Ausführung einer aktiven Wagenkastenneigungseinrichtung anzugeben.

Diese Aufgabe wird erfindungsgemäß mit den kennzeichnenden Merkmalen des Patentanspruchs 1 gelöst.
Die kennzeichnenden Merkmale der Unteransprüche geben vorteilhafte Weiterbildungen der Erfindung an.

Aus einer gesteuerten Längenänderung eines Verbindungsstücks innerhalb der Wankstütze zwischen Wagenkasten bzw. Fahrwerk, ausgehend von einer neutralen Lage -Neigungswinkel Null-, resultiert ein aktives Neigen des Wagenkastens gegenüber dem Fahrgestell, das zur besseren Kompensation von Fliehkräften bei Bogenfahrt ausgenutzt werden kann. Gleichwohl wird die eigentliche Funktion der mechanischen Wankstütze in keiner Weise beeinträchtigt und bleibt auch bei einem eventuellen Versagen der aktiven Neigesteuerung erhalten.

Weitere Einzelheiten und Vorteile des Gegenstands ergeben sich aus der Zeichnung mehrerer Ausführungsbeispiele und deren folgender detaillierter Beschreibung.

Es zeigen in stark schematisierter Darstellung
- Figur 1: eine perspektivische Schnittansicht eines Schienenfahrzeugs mit einer Wankstütze und einer damit kombinierten aktiven Querneigeeinrichtung,
- Figur 2: eine Seitenansicht des Schienenfahrzeugs mit Systemkomponenten der Querneigeeinrichtung und
- Figur 3: eine hydraulische Schaltskizze für ein Antriebselement mit Steuer- und Rückschlagventilen und einer hydraulischen Blockierung.

Ein nur teilweise angedeutetes Fahrgestell 1, z. B. ein zweiachsiges Drehgestell unter einem Schienenfahrzeug zur Personenbeförderung, hat gemäß **Figur 1** zwei parallele Seitenwangen 2 und mindestens eine diese verbindende Traverse 3. Die nicht dargestellten Radsätze des Fahrgestells 1 sind jeweils außen in den sich in Fahrtrichtung erstreckenden Seitenwangen 2 gelagert, so daß die Traverse 3 im wesentlichen parallel zur Rollachse der Radsätze liegt.
Ein Wagenkasten 4 liegt auf dem Fahrgestell 1 über eine (Sekundär-)Federung 5 auf, die hier durch zwei über eine Drossel fluidisch miteinander kommunizierende Luftfedern mit gummielastischen Notfedern gebildet wird. Mit dem Anmeldungsgegenstand könnte aber auch eine mechanische Federung kombiniert werden.

Zur Begrenzung von Querbewegungen zwischen dem Wagenkasten 4 und dem Fahrgestell 1 ist in bekannter Weise ein Zapfen 6 am Untergestell des Wagenkastens 4 befestigt, der in eine fahrgestellfeste Führung 7 mit Spiel eingreift und durch elastische Elemente seitlich gepuffert ist. Dieses Ensemble ist gegenüber einem früheren System ohne aktive Neigungssteuerung modifiziert, um den auch in Querrichtung veränderten Wagenkastenbewegungen Rechnung zu tragen.

Parallel zu der Traverse erstreckt sich über die gesamte Wagenbreite ein als Torsionsstabfeder ausgeführtes und im Fahrgestellrahmen vorzugsweise im Bereich der Seitenwangen 2 schwenkbar gelagertes Stützteil 8. An dessen beiden seitlich über die Seitenwangen 2 herausstehenden Enden sind einarmige Kurbel-Hebel 9 befestigt, die an ihren freien Enden je eine Anlenkachse 9A tragen. Am Wagenkasten 4 sind korrespondierende Anlenkachsen 4A vorgesehen. Die sich parallel zu dem Stützteil 8 erstreckenden Anlenkachsen 4A, 9A sind paar- und seitenweise durch Verbindungsstücke 10 miteinander verbunden.

Die Baugruppe aus Stützteil 8, Hebeln 9 und Verbindungsstücken 10 ist an sich als sogenannte Wankstütze bekannt.

Zusätzlich ist nun aber jedem Verbindungsstück 10 ein steuerbarer Antrieb 11 so zugeordnet, daß der Abstand zwischen den beiden Anlenkachsen 4A und 9A des Verbindungsstücks 10 aktiv veränderbar ist. Das bedeutet, daß der Wagenkasten unmittelbar auf der Basis der mechanischen Wankstütze durch eine Längenänderung an den Verbindungsstücken 10 aktiv um eine in Fahrtrichtung des Fahrzeugs liegende Längsachse querneigbar ist. Der Neigungswinkel wird dann im wesentlichen durch die Längendifferenz zwischen den beiden Verbindungsstücken bestimmt.

Das Gewicht des Wagenkastens wird von der Federung 5 getragen; aufgrund der Schwenklagerung des Stützteils 8 im Fahrgestell 1 setzt dieses einem symmetrischen bzw. parallelen Einfedern der Federung 5 und mithin den aufgrund von Fahrwegunebenheiten auftretenden Schwingungen, von Lager-Reibungskräften abgesehen, keinen nennenswerten Widerstand entgegen. Mit "parallel" sind die Fälle gemeint, in denen der Wagenkasten während des Einfederns zu sich selbst parallel bleibt.

Die Querneigefunktion kann grundsätzlich in gleicher Weise auch mit nur einem Antriebselement auf einer Seite und einem konventionellen, als längsstarre Pendelstütze ausgeführten Verbindungsstück auf der anderen Seite ausgeführt werden. Hierzu würde ein doppeltwirkendes Antriebselement benötigt, das ausgehend von einer neutralen Mittellage - in der der Wagenkastenunterboden parallel zu der Ebene des Fahrgestells 1 liegt - in zwei Richtungen steuerbar ist, wobei der Wagenkasten einmal nach links und einmal nach rechts geneigt wird. In Ausfahrrichtung des Antriebselements aus der Mittellage würde das Stützteil 8 so gedreht, daß beide Hebel 9 nach unten schwenken; während aber die auf das längenveränderliche Verbindungsstück gestützte Wagenkastenseite angehoben wird, wird die mit dem starren Verbindungsstück gekuppelte Seite heruntergezogen. Ein umgekehrter Ablauf ergibt sich beim Verkürzen des längenverstellbaren Verbindungsstücks.

Die steuerbaren Antriebe 11 sind hier als hydraulische Hubzylinder ausgeführt, deren Kolbenstangen durch die Verbindungsstücke 10 gebildet sind. Grundsätzlich können aber auch andere geeignete Antriebselemente verwendet werden, wenn sie nur hinreichend schnell und exakt verstellbar sind und für den Einbau und Betrieb im Schienenfahrzeug angepaßt werden können.

Genau genommen sind also die Anlenkachsen hier nur mittelbar über die Verbindungsstücke 10 verbunden; die Antriebe 11 sind zwischengeschaltet. Jedoch wird zwischen Antrieben 11 und Verbindungsstücken 10 nur für Beschreibungszwecke differenziert; funktionell sind die daraus gebildeten Hubzylinder als Einheit anzusehen.

Die erwähnte asymmetrische Lösung mit nur einem doppeltwirkenden Hubzylinder besitzt an sich den Vorteil, weniger Bauteile zu benötigen. Wesentlich einfacher kann auch die eigentliche Steuerung/Regelung ausfallen, weil nur ein (1) zusätzlicher Freiheitsgrad eingeführt wird; entsprechend sind weniger Meßdaten als bei der symmetrischen Lösung zu verarbeiten.

Die Kräfte an den Antriebselementen sind in beiden Varianten gleich, weil sich über das Stützteil 8 Momentengleichgewicht einstellt. Bei der asymmetrischen Variante ist jedoch der Zylinderhub doppelt so groß wie bei der bevorzugten symmetrischen Anordnung. Ferner könnte es bei Systemstörungen auf der Hydraulikseite schwierig sein, die für Geradeausfahrt bzw. Neigungswinkel Null benötigte neutrale Mittellage des einzelnen Zylinders einzustellen.

Vorteile der Lösung mit beidseitigen Hubzylindern - die als Reihenschaltung der beiden Hubzylinder / Antriebselemente 11 mit einer (Dreh-) Feder - dem Stützteil 8 - anzusehen ist - sind ungeachtet des höheren Bau- und Steuerungsaufwands (zwei zusätzliche Freiheitsgrade gegenüber dem konventionellen Fahrzeug, mit entsprechender Sensorik) die Symmetrie der Anordnung, woraus gleiches Regelverhalten für Rechts- und Linksneigungen resultiert. Sehr vorteilhaft können die Antriebselemente 11 wegen der geringeren benötigten Hübe kürzer als ein einzelnes, einseitiges Antriebselement gehalten werden. Auch kann die Ruhelage mit Neigungswinkel Null sehr einfach in einer Endlage, vorzugsweise in der vollständig eingefahrenen Stellung, eingestellt werden, wie noch näher erörtert wird.

Die Torsionssteifigkeit des Stützteils 8 ist in beiden Varianten so hoch zu bemessen, daß eine gewollt herbeigeführte ungleiche Länge der Verbindungsstücke 10 nicht durch Tordieren des Stützteils 8 in sich ausgeglichen werden kann. Dennoch ist die elastische Verformung nicht vernachlässigbar.

Die effektive Wagenkasten-Querneigung (Istwert) wird mit Hilfe eines Istwert-Sollwert-Vergleichs eingestellt bzw. gesteuert.

An den Antriebselementen 11 bzw. den Verbindungsstücken 10 ist als direkte Rückmeldung der **Istwerte** der Wagenkastenneigung eine Wegmessung vorgesehen. Hieraus resultiert ein hohe Stabilität der Regelung; Wagenkastenschwingungen werden von der Wankstütze aufgenommen und beeinflussen die Messung nicht.

Es werden Wegsensoren vorgesehen, die im vorliegenden Ausführungsbeispiel den Hub eines Kolbens in einem hydraulischen Zylinder erfassen müssen, wie in **Figur 3** durch einen Doppelpfeil "x" angedeutet ist.
Sie können unmittelbar in die Antriebselemente eingebaut werden oder außen befestigt mit dem Zylinder als Basis den Hub der Kolbenstange bzw. des Verbindungsstücks 10 erfassen.

Als Hilfsgröße für die Ermittlung des der Streckenführung und Fahrgeschwindigkeit anzupassenden **Sollwerts** der Querneigung kann der sogenannte Neigungskoeffizient S_{w} verwendet werden.

Dieser ist nach der Formel${\text{S}}_{\text{w}} \text{=} \frac{{\text{a}}_{\text{w}}}{{\text{a}}_{\text{g}}} \text{- 1}$ als Verhältnis aus der in Wagenkastenebene auf die Reisenden wirkenden Querbeschleunigung a_{w} zu der in Gleisebene wirkenden Querbeschleunigung a_{g} minus 1 definiert. In Winkeln ausgedrückt ist S_{w} das Verhältnis zwischen dem (einstellbaren) Winkel zwischen Wagenkasten und Gleis und der Differenz aus dem Ausgleichswinkel - bei dem theoretisch sämtliche Querkräfte aus Fliehkraftwirkung ausgeglichen sind - minus dem Gleiswinkel, also der Überhöhung der bogenäußeren gegenüber der bogeninneren Schiene.

Neigungskoeffizienten für konventionelle Fahrzeuge sind positiv und liegen in der Regel zwischen 0,2 und 0,4; d. h. die auf die Reisenden einwirkende Querbeschleunigung ist größer als die auf das Fahrwerk einwirkende. Demgegenüber haben Fahrzeuge mit Neigungssteuerung negative Neigungskoeffizienten; beträgt dieser z. B. - 0,5, so bedeutet daß, daß 50 % der in Gleisebene auftretenden Fliehkräfte für den Fahrgast kompensiert werden (das Fahrwerk erfährt höhere Querbeschleunigungen als der mit dem Wagenkasten nach bogeninnen geneigte Fahrgast).

Nach Vorgabe eines Soll-Neigungskoeffizienten läßt sich aus Meßdaten (Geschwindigkeit, Querbeschleunigung am Fahrwerk oder Wagenkasten) eine fahrgastwirksame Sollbeschleunigung im Wagenkasten berechnen; hieraus wiederum läßt sich der Sollwinkel zwischen Wagenkasten und Gleis ermitteln.

Eine bessere und direktere Steuerung der aktiven Neigungssteuerung kann durch Auswertung von im Fahrzeug gespeicherten Strekkendaten (Bogenradien, Überhöhungen) erreicht werden, da hierbei mangels Beschleunigungssensoren und dgl. keine messungsbedingte Zeitverzögerung und keine Störsignale auftreten. Eine voreilende Steuerung wird möglich, mit der auch z. B. Gleisverwindungen kompensiert werden können.

Ein verfälschender Einfluß der federnden Wankstütze auf die gemessenen Neigungs-Istwerte kann rechnerisch nach einer durch Simulation empirisch ermittelten Näherungsformel zufriedenstellend kompensiert werden. In diese fließen ein Fliehkraftüberschuß, der Sollwert des Neigungskoeffizienten, die Wagenkastenbeladung (ermittelt z. B. über Luftfederdrücke) sowie einige fahrzeugspezifische Konstanten ein.

Der Einstellung der Querneigung durch die Antriebselemente 11 wirken - neben der Verformung der Wankstütze und der Querfederung 6, 7 auch die Rückstellkräfte der Federung 5 und die parallel zu letzterer vorgesehene Sekundärdämpfung entgegen. Trotzdem können sehr kompakte Hubzylinder als Antriebselemente verwendet werden, deren Einbau in das Fahrgestell anstelle der bisher vorgesehenen Verbindungsstücke keine größeren Probleme aufwirft. Auch ein Einsatz in Jacobs-Drehgestellen (vgl. Fig. 2), bei denen sich zwei Wagenkästen mit je einer Wankstütze auf ein gemeinsames Fahrgestell stützen, ist ohne Platzprobleme möglich. Ein weiterer Vorteil ist, daß in den kleinvolumigen Hubzylindern gegenüber vergleichbaren pneumatischen Neigungssteuerungen nur geringe Fluidmengen transportiert werden müssen.

Es versteht sich, daß die Hubzylinder von Querkräften insbesondere beim Ausdrehen des Drehgestells unter dem Wagenkasten freigehalten werden müssen; z. B. wird das Verbindungsstück 10 - die Kolbenstange - über ein Gelenkauge und das Antriebselement 11 über ein Kreuzkopf- oder Kugelgelenk befestigt. Insoweit ist die Darstellung der Anlenkachsen als Scharniere in Fig. 1 durch Vereinfachung ungenau.

Die Luftfedern des Fahrgestells 1 müssen nach Einbau einer aktiven, parallel zu den Federn wirkenden Neigungseinrichtung größere Hübe ausführen. Das hierzu benötigte größere Volumen kann bei gleichbleibender Federrate den Einbau von bisher vorzusehenden Puffervolumina erübrigen.

Die durch die Anordnung des Zapfens 6 und der Führung 7 zwischen dem Fahrgestell 1 und dem Wagenkasten 4 gebildete spielbehaftete Querfederung wirkt sich bei einer nicht durch Pendelstützen oder dgl. zwangsgeführten Querneigung wie der hier beschriebenen in hohem Maße auf die räumliche Lage des sogenannten "Wankpols" aus.
Der Wankpol ist die momentane in Fahrt- bzw. Längsrichtung verlaufende Achse, um die der Wagenkasten bei der aktiven Querneigung geschwenkt wird. Im Verhältnis zum Wagenkasten sollte er immer möglichst hoch liegen, um ein unter energetischen Gesichtspunkten günstiges Verhalten des Gesamtsystems zu erzielen. Eine hohe Lage des Wankpols unterstützt passives Ausschwenken des Wagenkastens im erwünschten Sinne, so daß die aktive Steuerung dann nur noch unterstützend arbeiten muß. Die Quer- und die Wankbewegung laufen dabei phasengleich.
Simulationen und Versuche haben ergeben, daß eine vorhandene Querfeder eines Drehgestell-Wagenkasten-Systems an sich unverändert bleiben kann, jedoch um eine bestimmte Strecke höher gesetzt werden sollte, um den Wagenkasten stärker in der Nähe der gewünschten Wankpollage zu fixieren. Auch sollte das freie Federspiel verringert werden.
Natürlich kann die aktive Neigungssteuerung auch mit einer an sich bekannten aktiven Querspielsteuerung kombiniert werden, d. h. ein gewisser Leerlauf aus einer Mittelstellung des Wagenkastens in y-Richtung bis zum Wirksamwerden der Querfederung könnte z. B. durch Verwendung von Luft-Querfedern variabel einstellbar sein, um so je nach Bedarf ein früheres oder späteres Ansprechen der Querfederung zu erreichen und die Quer- und Wankbewegungen besser zu koppeln.

Wie bereits erwähnt wurde, werden die Hubzylinder-Antriebselemente im Fahrbetrieb ausgehend von einer Mittellage gesteuert, d. h. beim Ausfahren des einen Antriebselements wird das gegenüberliegende eingefahren. Die Wankstützenverbindung zwischen dem Wagenkasten 4 und dem Fahrgestell umfaßt also auch eine Fluidsäule.
Besondere Einrichtungen müssen ggf. für einen Notbetrieb -Ausfall der Hydraulik oder der elektronischen Regelung- vorgesehen werden. Hierbei werden beide Antriebselemente 11 vorzugsweise in einer der beiden Endlagen -also beide Verbindungsstücke gleich lang eingestellt- blockiert. Dies kann beispielsweise hydraulisch über Ventile oder mechanisch kraftschlüssig durch Klemmen oder eine formschlüssige Verriegelung geschehen. Wenn beide Antriebselemente 11 in gleicher Stellung blockiert sind, kann das Fahrzeug problemlos mit voll funktionsfähiger Wankstütze auch über größere Strecken weitergefahren werden.

Ein Systemausfall wird ggf. durch Erfassung von Signalen aus der Stellung der Antriebselemente und aus einer Kraft- oder Druckmessung erkannt.

Die Seitenansicht des Kopfteils eines Triebwagenzugs gemäß **Figur 2** zeigt, daß die hier beschriebene "aktive" Wankstütze sowohl an einem Normal-Fahrwerk 1 als auch - in doppelter Ausführung für Vorlauf- und Folgefahrzeug - an einem Jacobs-Drehgestell 1J angeordnet werden kann. Ferner sind hier die wesentlichen Systemkomponenten zusammengefaßt skizziert. Die Antriebselemente 11 sind -paarweise nach Fahrzeugseiten- über steuerbare Ventile 12 und Druckleitungen jeweils mit Hydroaggregaten 13 verbunden. Schematisch ist jedem Hydroaggregat 13 eine Regelelektronik 14 zugeordnet. Deren Gesamtheit wiederum ist über eine im Fahrzeug durchlaufende Signaldaten-Busleitung 15 mit einem zentralen Rechner 16 verbunden. Auf der Busleitung 15 werden dem Rechner u. a. auch Signale von Drucksensoren 17 zugeführt, die in den Luftfedern der Federung 5 angeordnet sind. Dem Rechner 16 ist ferner ein Datenspeicher 18 (z. B. für Streckendaten) zugeordnet, und es werden ihm von einem Tachogeber 19 Fahrgeschwindigkeitssignale v und aus einer Wegmessung 20 eine aktuelle Strekkenposition s des Fahrzeugs zugeführt.

Jede Regelelektronik 14 erhält eingangsseitig von den erwähnten Wegsensoren Istwertsignale der momentanen Stellung der Antriebselemente 11 zugeführt. Sie steuert auch die stetigen Ventile 12 für die ihr zugeordneten Antriebselemente 11.

Um eine hohe Dynamik zu erreichen, werden die vorzugsweise als Differentialzylinder ausgeführten hydraulischen Antriebselemente 11 gemäß **Figur 3** so betrieben, daß jede der beiden Arbeitskammern 11.1 (stangenseitig) bzw. 11.2 beidseits des Kolbens 11K über das zugeordnete stetige 4/3-Wege-Ventil 12 wechselweise mit einem Fluidzulauf 21 (mit Rückschlagventil 22 und Druckspeicher 23) und einem Rücklauf 24 verbunden wird.

Die voll sperrende Mittelstellung des Wegeventils 12 dient hauptsächlich dem Halten einer bestimmten Stellung des Hubkolbens 11K zwischen dessen beiden Extremlagen.

In einer Fail-Safe-Stellung (= Sicherheitsstellung, die sich selbsttätig bei Ausfall der elektronischen Ventilsteuerung einstellt) des 4/3-Wegeventils 12 ist die Arbeitskammer 11.1 mit dem Fluidzulauf 21 und die zweite Arbeitskammer 11.2 mit dem Rücklauf 24 verbunden. Nur bei vorliegender elektrischer Ansteuerung des Ventils 12 kann die umgekehrte Anschlußweise (Überkreuzstellung) zum Ausfahren des Kolbens 11K hergestellt werden.

Der stangenseitigen Arbeitskammer 11.1 ist ferner ein entsperrbares Rückschlagventil 25 vorgeschaltet. Dieses dient bei einem Druckausfall im Fluidzulauf 21 zum Blockieren des Hubkolbens 11K in der vollständig eingefahrenen Stellung unabhängig von der jeweiligen Stellung des Wegeventils 12.
Das Rückschlagventil 25 wird hydraulisch selbsttätig über einen gestrichelt angedeuteten Steuerweg entsperrt, sobald der Arbeitskammer 11.2 in der "Überkreuzstellung" des Wegeventils 12 über ihren Versorgungsanschluß Druck zugeführt wird, so daß es im Regelbetrieb das Ausfahren des Kolbens 11K nicht behindern kann.
Sinkt der Druck an diesem Versorgungsanschluß ab, so sperrt das Rückschlagventil 25, so daß sich der Kolben 11K nur noch in die Einfahrrichtung bewegen kann. Die eingefahrene Endlage wird entweder mit dem Restdruck oder durch einen Selbstpumpeffekt bei dynamischen Lastschwankungen in der Wankstütze sicher erreicht. Die Feder des Rückschlagventils 25 soll Ölrückflüsse bei dynamischen Lastwechseln verhindern. Eine aus der Federkraft resultierende Druckdifferenz kann hingenommen werden.
Diese bevorzugte rein hydraulische Lösung ist ohne Bauraumprobleme zylindernah leicht zu montieren und daher besonders kostengünstig.

Alternativ können aber auch mechanische Blockiereinrichtungen vorgesehen werden. Hierbei wäre beispielsweise parallel zu jedem Antriebselement 11 eine hydraulisch oder elektrisch steuerbare mechanische Klemmeinrichtung vorzusehen, oder eine vorzugsweise hydraulisch steuerbare formschlüssige Verriegelungseinrichtung.

Es sei abschließend angemerkt, daß es für die vorstehend beschriebene Kombination einer konventionellen Wankstütze mit einer aktiven Querneigungssteuerung unerheblich ist, ob das Stützteil 8 im Fahrwerk oder im Wagenkasten gelagert ist. Auch können die Antriebselemente 11 selbstverständlich auch statt an den Hebeln 9 bzw. den Anlenkachsen 9A an den wagenkastenseitigen Anlenkachsen 4A und die Verbindungsstücke 10 an den hebelseitigen Anlenkachsen 9A angelenkt werden.

## Patentansprüche

1. Wankstütze für Schienenfahrzeuge mit einem über eine Federung (5) auf einem Fahrgestell (1) aufliegenden Wagenkasten (4), umfassend
- wenigstens ein im Fahrzeug schwenkbar gelagertes, sich im wesentlichen quer zur Fahrzeuglängsachse erstreckendes Stützteil (8) zum Abstützen des Wagenkastens (4) gegenüber dem Fahrgestell gegen Querneigungen (Wanken) um eine in Fahrtrichtung liegende Achse,
- mindestens ein an einem endseitigen Hebel (9) des Stützteils (8) und an dem Wagenkasten (4) beidseitig um beabstandete Anlenkachsen (4A, 9A) schwenkbar gelagertes Verbindungsstück (10),
- über welches das Fahrgestell und der Wagenkasten gelenkig miteinander gekuppelt sind und zumindest bei zu sich selbst parallelem Einfedern des Wagenkastens in der Federung eine das Einfedern nicht behindernde Schwenkbewegung des Stützteils erzwungen wird,
**dadurch gekennzeichnet,**
daß dem mindestens einen Verbindungsstück (10) ein steuerbares Antriebselement (11) zum aktiven Verändern des Abstands zwischen den beiden Anlenkachsen (4A, 9A) zugeordnet ist.

2. Wankstütze nach Anspruch 1,
**dadurch gekennzeichnet,**
daß das Stützteil (8) als Torsionsstabfeder mit zwei endseitigen Kurbel-Hebeln (9) ausgeführt ist, deren jeder über ein Verbindungsstück (10) gelenkig mit einander gegenüberliegenden Außenseiten des Wagenkastens (4) verbunden ist, und
daß beide Verbindungsstücke (10) mittels je eines steuerbaren Antriebselements (11) unabhängig voneinander längenveränderlich einstellbar sind.

3. Wankstütze nach Anspruch 1,
**dadurch gekennzeichnet,**
daß das Stützteil (8) als Torsionsstabfeder mit zwei endseitigen Kurbel-Hebeln (9) ausgeführt ist, deren jeder über ein Verbindungsstück (10) gelenkig mit einander gegenüberliegenden Außenseiten des Wagenkastens (4) verbunden ist, und daß nur eines der Verbindungsstücke mittels des steuerbaren Antriebselements (11) längenveränderlich einstellbar ist, während das andere eine längsstarre Pendelstütze ist.

4. Wankstütze nach einem der vorstehenden Ansprüche,
**dadurch gekennzeichnet,**
daß jedes Antriebselement (11) als hydraulischer Differential-Hubzylinder ausgeführt ist, dessen beide Arbeitskammern (11.1, 11.2) über ein regelbares Wegeventil (12) wechselweise mit einem Fluidzulauf (21) und einem Rücklauf (17) verbindbar sind.

5. Wankstütze nach Anspruch 4,
**dadurch gekennzeichnet,**
daß eine Einrichtung zum Blockieren des Antriebselements (11) in einer bestimmten Stellung vorgesehen ist.

6. Wankstütze nach Anspruch 5,
**dadurch gekennzeichnet,**
daß die Einrichtung ein durch Druckzufuhr entsperrbares, einer der Arbeitskammern (11.1) des hydraulischen Antriebselements (11) vorgeschaltetes, in Sperrstellung einen Fluidrücklauf aus dieser Arbeitskammer (11.1) sperrendes Rückschlagventil (25) umfaßt, wobei der Entsperrdruck aus einem Versorgungsanschluß der anderen Arbeitskammer (11.2) lieferbar ist.

7. Wankstütze nach Anspruch 5,
**dadurch gekennzeichnet,**
daß die Einrichtung eine mechanische kraftschlüssig wirkende Klemmvorrichtung umfaßt.

8. Wankstütze nach Anspruch 5,
**dadurch gekennzeichnet,**
daß die Einrichtung eine formschlüssige Verriegelung umfaßt.

9. Wankstütze nach einem der vorstehenden Ansprüche,
**dadurch gekennzeichnet,**
daß jedem Verbindungsstück (10) und/oder dem zugeordneten Antriebselement (11) ein Wegsensor zugeordnet ist, der eine momentane Iststellung (x) des Antriebselements (11) erfaßt und ein in einer der Wankstütze zugeordneten Regelelektronik (14) auswertbares Signal erzeugt.

10. Verfahren zur Steuerung der an einer Wankstütze nach Anspruch 1 oder 9 vorgesehenen Antriebselemente,
**dadurch gekennzeichnet,**
daß Istwerte einer Querneigung des Wagenkastens (4) gegenüber dem befahrenen Gleis aus einer vergleichenden Messung der eingestellten Abstände zwischen den Anlenkpunkten der Verbindungsstücke (10) gewonnen werden,
daß der Einfluß des elastischen Stützteils (8) auf die Istwertmessung rechnerisch unter Berücksichtigung des Fliehkraftüberschusses, des Sollwerts eines Neigungskoeffizienten (S_{w}), der Beladung des Wagenkastens (ermittelt z. B. über Luftfederdrücke) sowie fahrzeugspezifischer Konstanten kompensiert wird, und
daß ein Sollwert der Querneigung des Wagenkastens (4) durch Vorgabe eines Soll-Neigungskoeffizienten (S_{w}) und einer fahrgastwirksamen Sollbeschleunigung aus Meßdaten (Fahrgeschwindigkeit, Querbeschleunigung am Fahrwerk oder Wagenkasten) und/oder durch Auswertung von im Fahrzeug gespeicherten Streckendaten (Bogenradien, Überhöhung) ermittelt und durch Aktivierung der Antriebselemente (11) am Wagenkasten (4) gegenüber dem Fahrwerk (1, 1J) eingestellt wird.

## Claims

1. Anti-roll device for rail vehicles with a carriage body (4) resting on a bogie (1) via a suspension (5), comprising
- at least one supporting component (8) which is pivotally mounted in the vehicle, extends essentially transversely to the longitudinal axis of the vehicle and serves to support the carriage body (4) relative to the bogie against transverse inclinations (rolling) about an axis lying in the direction of travel,
- at least one connecting element (10), which is mounted on a lever (9) situated at the end of the supporting component (8) and on the carriage body (4) in such a way as to be pivotable at both ends about spaced hinge pins (4A, 9A), that by means of which connecting element the bogie and the carriage body are coupled to one another in a hinged manner and a pivoting movement of the supporting component which does not hinder deflection of the carriage body is forcibly brought about in the suspension in the case of deflection of the carriage body parallel to its own axis, characterized in that a controllable drive element (11) for the active variation of the spacing between the two hinge pins (4A, 9A) is assigned to the connecting element or elements (10).

2. Anti-roll device according to Claim 1 characterized in that the supporting component (8) is embodied as a torsion bar spring with two crank levers (9) at the ends, each of which is connected in a hinged manner, by means of a connecting element (10), to mutually opposite outer sides of the carriage body (4), and in that both connecting elements (10) can be adjusted in length independently of one another by means of respective controllable drive elements (11).

3. Anti-roll device according to Claim 1, characterized in that the supporting component (8) is embodied as a torsion bar spring with two crank levers (9) at the ends, each of which is connected in a hinged manner, by means of a connecting element (10), to mutually opposite outer sides of the carriage body (4), and in that only one of the connecting elements is adjustable in length by means of the controllable drive element (11), while the other is a fixed-length hinged support.

4. Anti-roll device according to one of the preceding claims, characterized in that each drive element (11) is embodied as a hydraulic lifting cylinder with a differential effect, the two working chambers (11.1, 11.2) of which can be connected either to a fluid feed (21) or a return (17) via a controllable directional valve (12).

5. Anti-roll device according to Claim 4, characterized in that an arrangement for locking the drive element (11) in a particular position is provided.

6. Anti-roll device according to Claim 5, characterized in that the arrangement comprises a non-return valve (25) which can be released by supplying pressure, is arranged ahead of one of the working chambers (11.1) of the hydraulic drive element (11) and, in the shut-off position, blocks fluid return from this working chamber (11.1), it being possible to supply the release pressure from a supply connection of the other working chamber (11.2).

7. Anti-roll device according to Claim 5, characterized in that the arrangement comprises a mechanical non-positively acting clamping device.

8. Anti-roll device according to Claim 5, characterized in that the arrangement comprises a positive locking means.

9. Anti-roll device according to one of the preceding claims, characterized in that each connecting element (10) and/or the associated drive element (11) is assigned a displacement sensor which detects an instantaneous actual position (x) of the drive element (11) and produces a signal which can be evaluated in an electronic control device (14) assigned to the anti-roll device.

10. Method for controlling the drive elements provided on an anti-roll device according to Claims 1 or 9, characterized in that actual values of a transverse inclination of the carriage body (4) relative to the track being travelled are obtained from comparative measurement of the spacings set between the hinge points of the connecting elements (10), in that the influence of the elastic supporting component (8) on the actual value measurement is compensated computationally taking into account the excess centrifugal effect, the desired value of an inclination coefficient (S_{w}), the loading of the carriage body (determined, for example, via pneumatic-spring pressures) and vehicle-specific constants, and in that a desired value of the transverse inclination of the carriage body (4) is determined by stipulating a desired inclination coefficient (S_{w}) and a desired acceleration acting on the passengers from measurement data (speed of travel, lateral acceleration on the running gear or carriage body) and/or by evaluating track section data (curved radii, superelevation) stored in the vehicle and by activating the drive elements (11) on the carriage body (4) relative to the running gear (1,1J).

## Revendications

1. Dispositif anti-roulis pour véhicule ferroviaire avec une caisse (4) qui repose sur un train de roulement (1) à l'intermédiaire d'une suspension (5), ledit dispositif comprenant
- au moins un membre d'appui (8) suspendu pivotablement sur le véhicule, s'étendant essentiellement de travers de l'axe longitudinal du véhicule pour l'appui de ladite caisse (4) relatif au train de roulement vers des inclinaisons transversales (roulis) autour d'un axe s'étendant dans la direction du parcours,
- au moins une pièce de rapport (10) suspendue des deux côtés pivotablement, autour des axes de palier distants (4A, 9A) à un levier (9) à l'extrémité dudit membre d'appui (8) et à la caisse (4), piéce de rapport par laquelle
- le train de roulement et la caisse sont articulés l'un à l'autre et
- une rotation du membre d'appui est force ne pas empêchant le faire-ressort de la caisse dans la suspension au moins lorsqu'elle fait ressort parallèle à soi-même,
**caractérisé par le fait qu'**un élément réglable de commande (11) soit attribué à la au moins une pièce de rapport (10) pour modifier activement la distance entre lesdits axes de palier (4A, 9A).

2. Dispositif anti-roulis selon la revendication 1,
**caractérisé par le fait que** le membre d'appui (8) soit construit comme barre de torsion avec deux leviers à manivelle (9) à ses deux extrémités, chacun desdits leviers étant articulé, par une pièce de rapport (10), à l'un des grands côtés exterieurs de la caisse (4) opposés l'un l'autre, et
que les deux pièces de rapport (10) soient ajustables, réspectivement, dans des longueurs variables par des éléments de commande (11) réglables indépendamment l'un de l'autre.

3. Dispositif anti-roulis selon la revendication 1,
**caractérisé par le fait que** le membre d'appui (8) soit construit comme barre de torsion avec deux leviers à manivelle (9) à ses deux extrémités, chacun desdits leviers étant articulé, par l'intermédiaire d'une pièce de rapport (10), à l'un des grands côtés exterieurs de la caisse (4) opposés l'un l'autre, et
que ne qu'une des pièces de rapport soit ajustable dans des longueurs variables par l'élément de commande (11) réglable, l'autre pièce de rapport cependant n'étant qu'un support pendulaire de longueur constante.

4. Dispositif anti-roulis selon l'une des revendications précédentes,
**caractérisé par le fait que** chaque élément de commande (11) est construit comme vérin différentiel hydraulique, dont les deux chambres (11.1, 11.2) sont reliables alternativement à une source de fluide ou à un retour de fluide (17) par une soupape (12) réglable.

5. Dispositif anti-roulis selon la revendication 4,
**caractérisé par le fait qu'**un mécanisme soit prévu pour le blocage dudit élément de commande (11) dans une position prédéterminée.

6. Dispositif anti-roulis selon la revendication 5,
**caractérisé par le fait que** ledit mécanisme comprend une soupape sens unique (25) déblocable par arrivée de pressure, arrangée devant l'une des chambres (11.1) dudit vérin hydraulique et blocante, dans sa position blocante, un retour de fluide à partir de cette chambre (11.1), la pressure déblocante étant fournissable d'un raccordement de source de l'autre chambre (11.2).

7. Dispositif anti-roulis selon la revendication 5,
**caractérisé par le fait que** ledit mécanisme comprend un dispositif de serrage mécanique agissant par friction.

8. Dispositif anti-roulis selon la revendication 5,
**caractérisé par le fait que** ledit mécanisme comprend un verrouillage positif.

9. Dispositif anti-roulis selon l'une des revendications précédentes,
**caractérisé par le fait qu'**un capteur de parcours est attribué à chacune des pièces de rapport (10) et/ou à l'élément de commande (11) attribué,
ledit capteur saisissant une position effective momentanée (x) dudit élément de commande (11) et produisant un signal évaluable par un dispositif électronique de réglage (14) attribué au dispositif anti-roulis.

10. Procédé pour le contrôle des éléments de commande d'un dispositif anti-roulis selon la revendication 1 ou 9,
**caractérisé par le fait que** des valeurs effectives d'une inclinaison transversale de la caisse (4) relatif à la voie du parcours soient découvertes d'une mesure comparative des distances ajustées entre lesdits axes de palier (4A, 9A) des piéces de rapport (10),
que l'influence du membre d'appui (8) élastique sur la mesure desdites valeurs effectives soit compensée par des calculs compte tenu d'un surplus de force centrifuge, d'une valeur désirée d'un coefficient d'inclinaison (S_{w}), du chargement de la caisse (qui est déterminé, par exemple, à partir des pressures des ressorts pneumatiques) aussi que des constantes spécifiées du véhicule, et
qu'une valeur désirée de l'inclinaison transversale de la caisse (4) soit déterminée et ajustée sur la caisse (4) relatif au train de roulement (1, 1J) par la détermination d'un coefficient d'inclinaison (S_{w}) désiré aussi que d'une accélération désirée produisant son effet sur les voyageurs, à partir des données mesurées (vitesse, accélération transversale du train de roulement ou de la caisse) et/ou par évaluation des données de la voie (des rayons des courbes, surhaussement de la voie) mémorisées dans le véhicule, par activation desdits éléments de commande (11).
